# EUROPÄISCHE PATENTSCHRIFT

(11) **EP 1 159 526 B1**
(45) Veröffentlichungstag und Bekanntmachung des Hinweises auf die Patenterteilung: **18.05.2005**
(21) Anmeldenummer: 00920356.3
(22) Anmeldetag: 01.03.2000
(51) Int. Cl.: F02M 47/02, F02M 51/06, F02M 59/46

(54) **STELLANTRIEB FÜR EINEN KRAFTSTOFFINJEKTOR**
ACTUATOR FOR A FUEL INJECTOR
MECANISME DE COMMANDE POUR UN INJECTEUR DE CARBURANT

(30) Priorität: 04.03.1999 DE 19909539
(43) Veröffentlichungstag der Anmeldung: 05.12.2001
(73) Patentinhaber: SIEMENS AKTIENGESELLSCHAFT, 80333 München (DE)
(72) Erfinder: KLÜGL, Wendelin, D-92358 Seubersdorf (DE)
(86) Internationale Anmeldenummer: PCT/DE2000/000629
(87) Internationale Veröffentlichungsnummer: WO 2000/052322

(56) Entgegenhaltungen:
- EP-A- 0 790 402
- US-A- 4 101 076
- US-A- 4 720 077

## Beschreibung

Die Erfindung betrifft einen Stellantrieb für einen Kraftstoffinjektor gemäß dem Oberbegriff des Anspruchs 1. Ein solcher Stellantrieb ist aus der EP-A-0790402 bekannt.

In der US-4 101 076 wird ein Kraftstoffinjektor beschrieben, der einen piezoelektrischen Aktor aufweist, der mit Hilfe eines mechanischen Übertragungselements eine Düsennadel im Kraftstoffinjektor ansteuert. Das Übertragungselement weist dabei zwei unterschiedlich lange Hebelarme auf, die im rechten Winkel miteinander verbunden sind, wobei das Übertragungselement in diesem Winkelbereich am Gehäuse des Kraftstoffinjektors abgestützt ist. Der kürzere Hebelarm des Übertragungselements liegt auf dem piezoelektrischen Aktor an, wobei eine am Gehäuse des Kraftstoffinjektors abgestützte Rückstellfeder für einen ständigen Kontakt sorgt. Der längere Hebelarm des Übertragungselements steht in Verbindung mit der Rückseite der Düsennadel, wobei eine um die Düsennadel angeordnete Rückstellfeder die Düsennadel am Hebelarm hält. Bei einer Auslenkung des piezoelektrischen Aktors wird das Übertragungselement um einen Drehpunkt an seinem auf dem Gehäuse des Kraftstoffinjektors aufliegenden Winkelbereich gedreht, so daß der längere Hebelarm nach oben von der Rückseite der Düsennadel wegbewegt wird. Gleichzeitig wird aber durch die Kraft der Rückstellfeder die Düsennadel nachgeführt, wodurch sich der Kraftstoffinjektor öffnet und Kraftstoff in eine Brennkammer einer Brennkraftmaschine eingespritzt wird. Durch die unterschiedlich langen Hebelarme des Übertragunaselements wird die Auslenkung des piezoelektrischen Aktors außerdem in eine größere Auslenkung der Düsennadel umgesetzt.

Die Form des in der US-4 101 076 eingesetzten Übertragungselements zeigt jedoch nur eine mäßige Steifigkeit, die insbesondere bei den hochdynamischen Schaltvorgängen im Kraftstoffinjektor zu Ungenauigkeiten bei der Übertragung der Auslenkung des piezoelektrischen Aktors führt. Weiterhin hat das bekannte Übertragungselement einen großen Raumbedarf und erfordert insbesondere die beiden genannten Rückstellfedern, um ständig Kontakt zwischen den Hebelarmen und dem piezoelektrischen Aktor bzw. der Rückseite der Düsennadel zu halten. Die bei den Schaltvorgängen auftretenden Druckkräfte können weiterhin zu Verformungen und Spannungen an den Auflagepunkten des Übertragungselements am piezoelektrischen Aktor, an der Rückseite der Düsennadel bzw. am Gehäuse des Kraftstoffinjektors führen, die einen Verschleiß des Übertragungselements nach sich ziehen und damit unmittelbar einen Hubverlust bewirken können.

Aufgabe der vorliegenden Erfindung ist es, einen Stellantrieb für einen Kraftstoffinjektor bereitzustellen, der sich durch einen einfachen Aufbau und eine zuverlässige Vergrößerung der Auslenkung eines Aktors im Stellantrieb, die zur Betätigung einer Düsennadel im Kraftstoffinjektor genutzt werden soll, auszeichnet.

Diese Aufgabe wird durch die Merkmale des Anspruchs 1 gelöst. Vorteilhafte Ausgestaltungen der Erfindung sind in den abhängigen Ansprüchen angegeben.

Der erfindungsgemäße Stellantrieb für einen Kraftstoffinjektor zeichnet sich durch ein biegeelastisches Übertragungselement aus, das zwischen einem Aktor und einer Düsennadel angeordnet ist und einen tellerartigen Querschnitt besitzt. Das biegeelastische Übertragungselement steht dabei auf seiner Unterseite in einem Mittenbereich in einer Wirkverbindung mit der Düsennadel und auf seiner Oberseite in einem Außenbereich in einer Wirkverbindung mit dem Aktor, wobei das biegeelastische Übertragungselement zusätzlich auf seiner Unterseite an einem Gehäuse des Kraftstoffinjektors abgestützt ist.

Bei einer Auslenkung des Aktors wird über die Wirkverbindung zwischen dem Aktor und dem biegeelastischen Übertragungselement der Außenbereich des biegeelastischen Übertragungselements nach unten gedrückt. Diese Bewegung des Außenbereichs des biegeelastischen Übertragungselements in Richtung der Auslenkung des Aktors wird durch den Auflagebereich des biegeelastischen Übertragungselements am Gehäuse des Kraftstoffinjektors in eine Bewegung des biegeelastischen Übertragungselements in seinem Mittenbereich in Richtung auf den Aktor zu umgesetzt. In der Folge wird aufgrund der Wirkverbindung des biegeelastischen Übertragungselements mit der Düsennadel auch diese Düsennadel mitbewegt, so daß die Düsennadel sich öffnet und der Kraftstoffeinspritzvorgang ausgelöst wird. Aufgrund des unterschiedlichen Abstands zwischen dem Außenbereich des biegeelastischen Übertragungselements, das auf den Aktor wirkt und dem Auflagebereich am Gehäuse des Kraftstoffinjektors bzw. diesem Auflagebereich und dem Mittenbereich des Übertragungselements, an dem die Düsennadel angreift, läßt sich eine vergrößerte Übersetzung der Auslenkung des Aktors erzielen.

Wenn nach dem Ende der Ansteuerung der Aktor dann in seine Ruhestellung zurückkehrt, nimmt auch das Übertragungselement aufgrund seiner elastischen Eigenschaften wieder seine Ausgangsstellung an, wodurch sich mit Hilfe der Wirkverbindung zwischen dem Mittenbereich des Übertragungselements und der Düsennadel diese Düsennadel wieder schließt und der Einspritzvorgang beendet wird.

Durch die erfindungsgemäße Auslegung des Übertragungselements wird dessen Raumbedarf auf ein Minimum reduziert. Weiterhin kann das Übertragungselement einstückig ausgebildet werden, ohne daß eine Rückstellfeder notwendig wird. Darüber hinaus wird durch die Wegumkehr der Auslenkung des Aktors eine nach außen sich öffnende Wirkverbindung mit der Düsennadel ermöglicht, so daß sich eine einfache Ausgestaltung dieser Wirkverbindung erreichen läßt. Schließlich zeichnet sich das Übertragungselement durch eine hohe Verschleißfestigkeit und damit gute Funktionszuverlässigkeit aus.

Die Erfindung wird anhand der Zeichnung näher erläutert. Die Zeichnung zeigt eine Ausführungsform eines erfindungsgemäßen Stellantriebs für einen Kraftstoffinjektor im Querschnitt.

Bei der gezeigten Ausführungsform des erfindungsgemäßen Stellantriebs weist ein Kraftstoffinjektor ein Injektorgehäuse 1 mit einer mehrstufigen Innenbohrung 11 auf, in der ein piezoelektrischer Aktor 2 und ein kolbenförmiges Stellglied 3 angeordnet sind. Das kolbenförmige Stellglied 3 ist dabei vorzugsweise direkt mit einer Düsennadel (nicht gezeigt) im Kraftstoffinjektor gekoppelt. Der piezoelektrische Aktor 2 ist aus mehreren übereinandergestapelten piezoelektrischen Aktorelementen 21 aufgebaut, die in einem federelastisch ausgebildeten Hohlkörper 22 angeordnet sind. Dieser Hohlkörper 22 ist mit einer Kopfplatte 23 und einer Bodenplatte 24 verbunden, wobei die aufeinandergestapelten piezoelektrischen Aktorelemente 21 mit einer definierten Kraft von vorzugsweise 800 bis 1000 N vorgespannt sind. Zum Ansteuern des piezoelektrischen Aktors 2 sind die Aktorelemente 21 leitend mit aus der Kopfplatte 23 hervorstehenden Kontaktstiften (nicht gezeigt) verbunden, an die in einem auf dem Aktor aufgesetzten Aktoranschluß 4 eine Spannung angelegt wird, wodurch eine Längsdehnung im piezoelektrischen Aktor 2 hervorgerufen wird.

Der piezoelektrische Aktor 2 ist weiterhin in einem Aktorgehäuse 25 angeordnet, das am oberen Ende der im Injektorgehäuse 1 ausgebildeten Innenbohrung 11 fest eingespannt ist. Hierbei wird das Aktorgehäuse 25 auf eine Einstellscheibe 26 gedrückt, die auf einer ersten Bohrungsstufe 12 aufliegt. Das Aktorgehäuse 25 wird dabei von einer Hohlschraube 29 festgehalten, die an einem um das Aktorgehäuse 25 umlaufenden Spannring 28 angreift und mit dem Injektorgehäuse 1 verschraubt ist.

Die Bodenplatte 24 des piezoelektrischen Aktors ist mittig mit einem vorzugsweise kreisrunden Aufsatz 241 versehen. Um diesen Aufsatz 241 herum ist, fest mit der Bodenplatte 24 verbunden, eine scheibenförmige Dichtmembran 26 angeordnet, die sich von der Bodenplatte 24 bis zur Innenwandung des Injektorgehäuses 1 erstreckt. Die Dichtmembran 26 wird dabei in ihrem Außenbereich zwischen der Einstellscheibe 27 und dem Aktorgehäuse 25 festgehalten und dient dazu, den piezoelektrischen Aktor 2 vor einer Leckage von Kraftstoff aus dem Kraftstoffinjektor zu schützen.

In der Innenbohrung 11 ist auf einer zweiten Bohrungsstufe 13 weiterhin ein Übertragungselement 5 angeordnet. Dieses Übertragungselement 5 setzt sich aus einem biegeelastischen, vorzugsweise aus Federstahl gefertigten Bodenteil 51, einer auf dem Bodenteil 51 angeordneten hochsteifen Deckplatte 52 und einer unterhalb des Bodenteils 51 angeordneten Ventilkugel 53 zusammen. Das biegeelastische Bodenteil 51 des Übertragungselements 5 ist dabei im wesentlichen scheibenförmig ausgebildet und weist einen tellerartigen Querschnitt auf, wobei es mit seiner Unterseite in einem ringförmigen Auflagebereich 511 an der zweiten Bohrungsstufe 13 aufliegt. Das Bodenteil 51 ist weiterhin vom Auflagebereich 511 ausgehend an einem Außenbereich 512 nach oben hochgebogen, wobei auf dem Rand 514 dieses Außenbereichs 512 die Deckplatte 52 mit ihrer Unterseite befestigt ist. Diese Deckplatte 52 ist mit ihrer Rückseite weiterhin fest mit dem Aufsatz 241 an der Bodenplatte 24 des Aktors verbunden. An dem Bodenteil 51 des Übertragungselements 5 ist auf der Unterseite in einem Mittenbereich 513 außerdem fest die Ventilkugel 53 angebracht.

Der Ventilkugel 53 ist in der zweiten Bohrungsstufe 13 ein Ventilsitz 14 zugeordnet. Dieser Ventilsitz 14 ist über eine Durchgangsbohrung 15 mit einem Steuerraum 16, der in der Innenbohrung 11 oberhalb des Stellglieds 3 ausgebildet ist, verbunden. Der Steuerraum 16 weist außerdem über eine Drosselbohrung 17 eine Verbindung zu einer Kraftstoffzuführung 18 im Injektorgehäuse 1 auf, in der Kraftstoff unter einem hohen Druck steht.

In der in der Zeichnung gezeigten Ruhestellung wird die Ventilkugel 53 durch das Bodenteil 51 des Übertragungselements 5 auf den Ventilsitz 14 gedrückt, so daß der Steuerraum 16 gegenüber der zweiten Bohrungsstufe 13 dicht abgeschlossen ist. Der sich dann im Steuerraum 16 einstellende Kraftstoffdruck sorgt dafür, daß das Stellglied 3 gegen eine Rückstellkraft nach unten gedrückt wird und die mit dem Stellglied 3 verbundene Düsennadel im Kraftstoffinjektor geschlossen bleibt.

Bei einer Ansteuerung des piezoelektrischen Aktors 2 bewirkt die durch Elektrostriktion hervorgerufene Längsdehnung des Aktors, daß die Bodenplatte 24 in die Innenbohrung 11 des Injektorgehäuses 1 vorgeschoben wird. Dabei drückt der Aufsatz 241 an der Bodenplatte 24 mit Hilfe der Deckplatte 52 des Übertragungselements 5 den Außenbereich 512 des Bodenteils 51 in Richtung der Aktorauslenkung nach unten. Diese Bewegung des Außenbereichs 512 am Bodenteil 51 des Übertragungselements 5 in Richtung gegen die zweite Bohrungsstufe 13 wird durch den Auflagebereich 511 des Bodenteils 51 an der zweiten Bohrungsstufe 13 in eine Gegenbewegung des Mittenbereichs 513 am Bodenteil 51 umgelenkt und bewirkt, daß die am Mittenbereich 513 befestigte Ventilkugel 53 vom Ventilsitz 14 abhebt und sich in Richtung auf den piezoelektrischen Aktor 2 zu bewegt. Das Übersetzungsverhältnis der Aktorauslenkung zu der Auslenkung des Mittenbereichs 513 des Bodenteils 51 und damit zur Auslenkung der Ventilkugel 53 hängt vom Verhältnis zwischen dem effektiven Abstand des Randes 514 zum Auflagebereich 512 und dem effektiven Abstand vom Auflagebereich 511 zum Mittenbereich 513 ab. Wenn - wie in der Zeichnung dargestellt - der effektive Abstand vom Mittenbereich 513 zum Auflagebereich 511 des Bodenteils 51 größer ist als der effektive Abstand vom Auflagebereich 511 zum Rand 514 des Bodenteils 51, wird die Auslenkung des piezoelektrischen Aktors 2, in eine vergrößerte Auslenkung der Ventilkugel 53 übersetzt. Eine solche Übersetzung ist insbesondere bei dem in der Ausführungsform eingesetzten piezoelektrischen Aktor 2 von Vorteil, da sich dessen Auslenkung im µm-Bereich bewegt, so daß eine Vergrößerung dieser Auslenkung für einen zuverlässigen Stellvorgang hilfreich ist.

Wenn dann aufgrund der Auslenkung des piezoelektrischen Aktors 2 die Ventilkugel 52 vom Ventilsitz 14 abgehoben hat, wird die Durchgangsbohrung 15 zum Steuerraum 16 geöffnet und Kraftstoff kann aus diesem Steuerraum dann in die zweite Bohrungsstufe 13 und von hier über einen Leckageabfluß (nicht gezeigt) nach außen abgeführt werden. Dadurch sinkt die vom Kraftstoff im Steuerraum 16 auf das Stellglied 3 ausgeübte Haltekraft ab, so daß das Stellglied 3 durch die an ihm angreifende Rückstellkraft, die z.B. durch eine Düsenfeder oder auch durch den Kraftstoffdruck in der Kraftstoffzuführung 18 erzeugt werden kann, nach oben in Richtung auf die Durchgangsbohrung 15 bewegt wird. Durch diese Verschiebung des Stellglieds 3 wird die mit dem Stellglied verbundene Düsennadel im Kraftstoffinjektor geöffnet und Kraftstoff kann in eine Brennkammer einer Brennkraftmaschine eingespritzt werden.

Wenn dann die Ansteuerung des piezoelektrischen Aktors 2 beendet wird, zieht sich der piezoelektrische Aktor 2 wieder zusammen und kehrt in seine in der Zeichnung gezeigte Position zurück. Die Bodenplatte 24 des piezoelektrischen Aktors 2 und damit die am Aufsatz 241 der Bodenplatte 24 fest verbundene Deckplatte 52 des Übertragungselements 5 kehrt ebenfalls in die Ausgangsstellung zurück. Aufgrund ihrer elastischen Auslegung nimmt dann auch die Bodenplatte 51 wieder ihre ursprüngliche Form an, wobei der Mittenbereich 513 die Ventilkugel 53 auf den Ventilsitz 14 drückt und damit die Durchgangsbohrung 15 verschließt. Der Kraftstoffdruck im Steuerraum 16 steigt wieder an und das Stellglied wird durch den sich ergebenden Kraftstoffdruck nach unten bewegen, so daß sich die Düsennadel im Kraftstoffinjektor schließt und der Einspritzvorgang beendet wird.

Wesentlich an der erfindungsgemäßen Auslegung des Übertragungselements 5 ist die biegeelastische Auslegung des Bodenteils 51, die dafür sorgt, daß die nach innen gerichtete Bewegung des piezoelektrischen Aktors 2 bei der Auslenkung in eine nach außen gerichtete Bewegung des Mittenbereichs 513 am Übertragungselement 51 umgekehrt wird, die über die Wirkverbindung mit dem Stellglied 3 zur Ansteuerung der Düsennadel genutzt wird. Diese Wegumkehr ermöglicht eine vereinfachte Auslegung der Wirkverbindung zwischen dem Übertragungselement 5 und dem Stellglied bzw. der Düssennadel, da die Wirkverbindung sich auf einfache Weise nach außen öffnen kann. Weiterhin gewährleistet die biegeelastische Auslegung des Bodenteils 51 des Übertragungselement 5, daß diese Bodenteil 51 automatisch nach Ende der Auslenkung des Aktors 2 in seine ursprüngliche Lage zurückkehrt, so daß keine zusätzliche Rückstellfeder notwendig ist. Die genaue Positionierung des Aktors 2 in bezug auf das Übertragungselement 5 läßt sich durch die Wahl einer passenden Einstellscheibe 27 zwischen dem Aktorgehäuse 25 und der ersten Bohrungsstufe 12 im Injektorgehäuse 1 erreichen.

Alternativ zu der in der Zeichnung gezeigten-Ausführungsform kann statt einem piezoelektrischen Aktor auch ein anderes Aktorprinzip verwendet werden. Weiterhin kann die in der Zeichnung gezeigte hydraulische Steuerung des Stellgliedes 3 auch durch eine direkte Einwirkung des Bodenteils 51 des Übertragungselement 5 auf das Stellglied ersetzt werden. Darüber hinaus besteht die Möglichkeit die Bodenplatte 24 des Aktors 2 - statt über die Deckplatte 52 - direkt mit dem Bodenteil 51 des Übertragungselements 5 zu verbinden.

## Patentansprüche

1. Stellantrieb für einen Kraftstoffinjektor mit einem Aktor (2) und einem Übertragungselement (5), die in einer Innenbohrung (11) eines Gehäuses (1) des Kraftstoffinjektors angeordnet sind, wobei das Übertragungselement in einer Wirkverbindung mit dem Aktor (2) und über eine Ventilkugel (53) in einer Wirkverbindung (3, 14, 15, 16, 17, 53) mit einer Düsennadel im Kraftstoffinjektor steht, um eine Auslenkung des Aktors in eine Bewegung der Düsennadel umzusetzen,
**dadurch gekennzeichnet, daß**
das Übertragungselement (5) mindestens einen einstückig ausgebildeten, biegeelastischen und im wesentlichen scheibenförmigen Bodenteil (51) aufweist, der im Querschnitt tellerartig ist,
wobei der Bodenteil eine dem Aktor abgewandte Ausbuchtung aufweist, die einen Auflagebereich (511) bildet,
wobei der Bodenteil in seinem Auflagebereich (511) an einer Stufe (13) der Innenbohrung (11) abgestützt ist,
wobei die Wirkverbindung zum Aktor (2) an einem Außenbereich (512) des Bodenteils (51) angeordnet ist,
wobei die Ventilkugel (53) an einem Mittenbereich (513) des Bodenteils (51) angeordnet ist,
wobei ein Ventilsitz (14) der Ventilkugel (53) in der Stufe (13) angeordnet ist,
wobei die Ausbuchtung zwischen dem Mittenbereich (513) und dem Außenbereich (512) angeordnet ist.

2. Stellantrieb gemäß Anspruch 1, **dadurch gekennzeichnet, daß** das Übertragungselement aus dem Bodenteil (51) und einer steifen Deckplatte (52) besteht, wobei die Deckplatte fest mit einer Bodenplatte (24) des Aktors (2) und einem Rand (514) des Bodenteils (51) verbunden ist.

3. Stellantrieb gemäß Anspruch 1 oder 2, **dadurch gekennzeichnet, daß** die Wirkverbindung zwischen dem Übertragungselement (5) und der Düsennadel einen Steuerraum (16) und ein Stellglied (3) umfaßt, wobei ein hydraulischer Druck im Steuerraum (16) durch die Ventilkugel (53), die mit dem Mittenbereich (513) des Bodenteils (51) verbunden ist, gesteuert wird.

4. Stellantrieb gemäß einem der Ansprüche 1 bis 3, **dadurch gekennzeichnet, daß** ein effektiver Abstand vom Mittenbereich (513) zum Auflagebereich (511) des Bodenteils (51) größer ist als ein effektiver Abstand vom Auflagebereich (511) zum Rand (514) des Bodenteils (51), so daß eine Auslenkung des Aktors (2) in eine vergrößerte Auslenkung des Mittenbereichs (513) des Bodenteils (51) übersetzt wird.

5. Stellantrieb gemäß einem der Ansprüche 1 bis 4, **dadurch gekennzeichnet, daß** der Aktor (2) nach dem piezoelektrischen Prinzip arbeitet.

## Claims

1. Actuator for an fuel injector with an actuating device (2) and a transmission element (5) which are arranged in an inside bore (11) of a housing (1) of the fuel injector, with the transmission element being effectively connected (3, 14, 15, 16, 17, 53)to the actuator (2) and via a ball valve (53) to a nozzle needle in the fuel injector in order to convert a deflection of the actuator into a movement of the nozzle needle,
**characterized in that**
the transmission element (5), in essence, at least has a flexural disc-like base part (51) which is embodied in one piece and has a dished cross-section,
with the base part having a convex section facing away from the actuator which forms a contact area (511),
with the base part being supported in its contact area (511) on a stage (13) of the inside bore (11),
with the effective connection to the actuator (2) being arranged on an outer area (512) of the base part (51),
with the ball valve (53) being arranged on a central area (513) of the base part (51),
with a valve seat (14) of the ball valve (53) being arranged in the stage (13),
with the convex area being arranged between the central area (513) and the outer area (512).

2. Actuator according to Claim 1, **characterized in that** the transmission element consists of a base part (51) and a rigid cover plate (52), with the cover plate being permanently connected to a base plate (24) of the actuator (2) and an edge (514) of the base part (51).

3. Actuator according to Claim 1 or 2, **characterized in that** the effective connection between the transmission element (5) and the nozzle needle comprises both a control chamber (16) and an actuator (3), with a hydraulic pressure in the control chamber (16) being controlled by means of the ball valve (53) which is connected to the central area (513) of the base part (51).

4. Actuator according to one of the Claims 1 to 3, **characterized in that** an effective distance from the central area (513) to the contact area (511) of the base part (51) exceeds an effective distance from the contact area (511) to the edge (514) of the base part (51) so that a deflection of the actuator (2) is converted into an increased deflection of the central area (513) of the base part (51).

5. Actuator according to one of the claims 1 to 4, **characterized in that** the actuator (2) operates according to the piezoelectric principle.

## Revendications

1. Dispositif d'entraînement de réglage pour un injecteur de carburant, comportant un actionneur (2) et un élément de transmission (5), qui sont disposés dans un alésage intérieur (11) d'un boîtier (1) de l'injecteur de carburant, l'élément de transmission se trouvant en liaison active avec l'actionneur (2) et, en liaison active (3, 14, 15, 16, 17, 53) par l'intermédiaire d'une bille de soupape (53), avec une aiguille de buse dans l'injecteur de carburant, pour transformer un déplacement de l'actionneur en un mouvement de l'aiguille de buse,
**caractérisé en ce que**
l'élément de transmission (5) présente au moins une pièce de fond (51) réalisée en une seule pièce, élastique en flexion et sensiblement en forme de disque, qui, en coupe, est du type coupelle,
la pièce de fond présentant une courbure en saillie, opposée à l'actionneur et formant une zone d'appui (511 ),
la pièce de fond étant appuyée, dans sa zone d'appui (511), sur un gradin (13) de l'alésage intérieur (11),
la liaison active vers l'actionneur (2) étant disposée sur une zone extérieure (512) de la pièce de fond (51),
la bille de soupape (53) étant disposée contre une zone centrale (513) de la pièce de fond (51),
un siège de soupape (14) de la bille de soupape (53) étant disposé dans le gradin (13),
la courbure en saillie étant disposée entre la zone centrale (513) et la zone extérieure (512).

2. Dispositif d'entraînement de réglage suivant la revendication 1, **caractérisé en ce que** l'élément de transmission est constitué de la pièce de fond (51 ) et d'une plaque de couvercle rigide (52), la plaque de couvercle étant reliée de façon fixe à une plaque de fond (24) de l'actionneur (2) et à un bord (514) de la pièce de fond (51 ).

3. Dispositif d'entraînement de réglage suivant la revendication 1 ou 2, **caractérisé en ce que** la liaison active entre l'élément de transmission (5) et l'aiguille de buse comprend un espace de commande (16) et un organe de réglage (3), une pression hydraulique dans l'espace de commande (16) étant commandée par la bille de soupape (53), qui est reliée à la zone centrale (513) de la pièce de fond (51 ).

4. Dispositif d'entraînement de réglage suivant l'une des revendications 1 à 3, **caractérisé en ce qu'**une distance effective de la zone centrale (513) à la zone d'appui (511) de la pièce de fond (51) est plus grande qu'une distance effective de la zone d'appui (511) au bord (514) de la pièce de fond (51), de telle façon qu'un déplacement de l'actionneur (2) est transformé en un déplacement plus grand de la zone centrale (513) de la pièce de fond (51).

5. Dispositif d'entraînement de réglage suivant l'une des revendications 1 à 4, **caractérisé en ce que** l'actionneur (2) travaille suivant le principe piézo-électrique.
